# EUROPÄISCHE PATENTSCHRIFT

(11) **EP 2 461 033 B1**
(45) Veröffentlichungstag und Bekanntmachung des Hinweises auf die Patenterteilung: **17.12.2014**
(21) Anmeldenummer: 11008958.8
(22) Anmeldetag: 10.11.2011
(51) Int. Cl.: F04B 3/00, F04B 15/08, F04B 23/06, F04B 25/00, F04B 39/00, F04B 41/06

(54) **Mehrstufiger Kolbenverdichter**
Multi-stage piston compressor
Compresseur à piston à plusieurs niveaux de compression

(30) Priorität: 01.12.2010 DE 102010053091
(43) Veröffentlichungstag der Anmeldung: 06.06.2012
(73) Patentinhaber: Linde AG, 80331 München (DE)
(72) Erfinder: Adler, Robert, 2201 Gerasdorf (AT); Pfandl, Martin, 3451 Rust im Tullnerfeld (AT); Siebert, Georg, 1070 Wien (AT)
(74) Vertreter: Kasseckert, Rainer

(56) Entgegenhaltungen:
- EP-A1- 0 744 546
- WO-A1-2008/074428
- DE-A1-102009 003 066
- DE-C- 912 387
- FR-A- 320 677
- GB-A- 1 258 333
- US-A- 5 616 005

## Beschreibung

Die Erfindung betrifft einen mehrstufigen Kolbenverdichter für ein gasförmiges oder tiefkalt verflüssigtes Medium mit mindestens zwei Verdichterstufen, die zum gemeinsamen Antrieb mit einem gemeinsamen Antriebsstrang in Wirkverbindung stehen, wobei jede Verdichterstufe einen mit dem Antriebsstrang mechanisch verbundenen Kolben aufweist, der in einem Verdichterzylinder längsverschiebbar angeordnet ist.

Ein gattungsgemäßer mehrstufiger Kolbenverdichter ist beispielsweise aus der deutschen Patentanmeldung 10 2006 042 122 und der europäischen Patentanmeldung 0744 546 bekannt. Ferner ist aus dem französischen Patent 320677 ein Kolbenverdichter bekannt, bei dem ein mechanisch angetriebener Kolben mit einer in dem Verdichterzylinder angeordneten Flüssigkeitssäule einer inkompressiblen Flüssigkeit in Verbindung steht, die die Kolbenhubbewegung des Kolbens in eine Bewegung eines in dem Verdichterzylinder verschiebbar angeordneten Verdichterkolbens wandelt. Derartige Verdichter werden zum Verdichten von gasförmigen oder flüssigen Medium, beispielsweise Wasserstoff, Stickstoff oder Erdgas in gasförmigem oder flüssigem Zustand verwendet.

Bei gattungsgemäßen mehrstufigen Verdichtern, bei denen die Kolben der einzelnen Verdichterstufen mit einem gemeinsamen Antriebsstrang in Verbindung stehen und somit die Kolben der einzelnen Verdichterstufen in mechanischer Weise mit dem Antriebsstrang verbunden sind, werden die Kolben der Verdichterstufen gemeinsam von dem Antriebsstrang angetrieben und führen bei betätigtem Antriebsstrang jeweils eine Kolbenbewegung mit konstantem Kolbenhub durch. Jeder Kolben der entsprechenden Verdichterstufe ist von dem in der entsprechenden Verdichterstufe anstehenden Druck des Mediums beaufschlagt. Sofern eine Verdichterstufe ohne Verdichterleistung mitläuft, beispielsweise in einem Teillastbereich oder lastlosen Zustand, entsteht durch den anstehenden Druck des Mediums an dem mitlaufenden und den Kolbenhub durchführenden Kolben ein zusätzlicher Energiebedarf, der über den Antriebsstrang zum Antrieb des Kolbens aufgebracht werden muss. Zudem belastet der mitlaufende Kolben durch den anstehenden Druck den Antriebstrang, wodurch insbesondere im Teillastbetrieb oder im lastlosen Betrieb einer Verdichterstufe der Antriebsstrang ungleichmäßig belastet wird. Weiterhin treten an dem im Teillastbetrieb oder lastlos mitlaufenden Kolben einer Verdichterstufe Belastungen und mechanischer Verschleiß an zugeordneten Bauteilen auf, beispielsweise den Dichtungseinrichtungen zum Abdichten des Kolbens in dem Verdichterzylinder, den Lagerungen des Kolbens sowie dem Saugventil und dem Druckventil des zu verdichtenden Mediums. Darüber hinaus tritt durch die Kolbenhubbewegung des mitlaufenden Kolbens einer Verdichterstufe Verschleiß an den entsprechenden Oberflächen zwischen Kolben und Verdichterzylinder auf.

Sofern bei einem gattungsgemäßen mehrstufigen Verdichter die Verdichterstufen in Reihe als Stufenverdichter geschaltet sind und eine Verdichterstufe ausgangsseitig mit dem Eingang einer nächsten Verdichterstufe verbunden ist, ergibt sich bei einem gattungsgemäßen Verdichter, bei dem die Kolben der Verdichterstufen mit einem gemeinsamen Antriebsstrang mechanisch gekoppelt sind und synchron angetrieben werden, dass der Eingangsdruckbereich und das Verdichtungsverhältnis der jeweiligen Verdichterstufe durch den festen und konstanten Kolbenhub der Kolbens der entsprechenden Verdichterstufe auf einen engen Bereich fixiert sind.

Der vorliegenden Erfindung liegt die Aufgabe zugrunde, einen gattungsgemäßen mehrstufigen Verdichter zur Verfügung zu stellen, bei dem die Verdichterstufen unabhängig voneinander betreibbar sind und der hinsichtlich des Verschleißes und der Energieeffizienz verbessert ist.

Diese Aufgabe wird erfindungsgemäß dadurch gelöst, dass der Kolben der jeweiligen Verdichterstufe mit einer in dem Verdichterzylinder angeordneten Flüssigkeitssäule einer inkompressiblen Flüssigkeit in Verbindung steht, die die Kolbenhubbewegung des Kolbens in eine Bewegung eines in dem Verdichterzylinder längsverschiebbar angeordneten Verdichterkolbens wandelt, wobei die Flüssigkeitssäule zur Veränderung des Verdichterhubs des Verdichterkolbens mit einem Ablauf in Verbindung bringbar ist. Erfindungsgemäß steht somit der mechanisch mit dem Antriebsstrang gekoppelte Kolben jeder Verdichterstufe über eine Flüssigkeitssäule einer inkompressiblen Flüssigkeit, beispielsweise einer hydraulischen Flüssigkeit, mit einem Verdichterkolben in Verbindung, der den entsprechenden Verdichterhub zum Verdichten des zu verdichtenden Mediums ausführt. Durch die Verbindung der Flüssigkeitssäule mit einem Ablauf kann in erfindungsgemäßer Weise die Flüssigkeitssäule jeder Verdichterstufe verändert und variiert werden, so dass bei gegebenem konstanten Kolbenhub des mechanisch von dem Antriebsstrang angetriebenen Kolbens der

Verdichterhub des dem Kolben zugeordneten Verdichterkolbens unabhängig von dem Kolbenhub gesteuert werden kann. Dadurch wird es ermöglicht, einen Verdichterkolben teilweise oder vollständig trotz angetriebenem Kolbens abzuschalten und somit den Verdichterkolben bewegungslos stillzusetzen bzw. im Verdichterhub zu steuern. Bei dem erfindungsgemäßen mehrstufigen Kolbenverdichter sind somit bei einem gemeinsamen Antriebsstrang unabhängige und individuell betreibbare Verdichterstufen erzielbar. Durch die erfindungsgemäße Verbindung der von dem Kolben angetriebenen Flüssigkeitssäule der hydraulischen Flüssigkeit wird somit auf einfache Weise ein Teillastbetrieb einer entsprechenden Verdichterstufe ermöglicht. Zudem ermöglicht die Verbindung der Flüssigkeitssäule mit einem Ablauf die Abschaltung einer oder mehrerer Verdichterstufen, bei denen die entsprechenden Verdichterkolben bewegungslos stillgesetzt sind und keine Bewegung in den Verdichterzylindern durchführen. Das Stillsetzen bzw. das Verändern des Verdichterhubs der entsprechenden Verdichterkolben führt zu einer verbesserten Energieeffizienz, da keine Antriebsleistung für den stillgesetzten Kolben aufgebracht werden muss bzw. in einem Teillastbereich durch Veränderung des entsprechenden Verdichterhubs des Verdichterkolbens der Antriebsstrang gleichmäßig belastet ist. Zudem wird der mechanische Verschleiß an den Oberflächen zwischen Kolben und Verdichterzylinder, den Dichtungen des Kolbens, dem Ein- und Auslassventil des Mediums einer lastlosen Verdichterstufe durch das Stillsetzen des Verdichterkolbens verringert bzw. vermieden.

Gemäß einer bevorzugten Ausführungsform der Erfindung ist zur Verbindung der Flüssigkeitssäule mit dem Ablauf eine Ventileinrichtung vorgesehen. Mit einer entsprechenden Ventileinrichtung kann auf einfache die Verbindung der von dem mit dem Antriebsstrang trieblich verbundenen Kolben angetriebenen Flüssigkeitssäule mit dem Ablauf gesteuert werden, so dass die Ventileinrichtung die von dem Kolben angetriebene Flüssigkeitssäule zum Ablauf fördert, um den dem Kolben zugeordneten Verdichterzylinder teilweise oder vollständig abzuschalten.

Mit besonderem Vorteil stehen gemäß einer Ausgestaltungsform der Erfindung die Verdichterzylinder mittels jeweils einer Ablaufzweigleitung mit einer Sammelablaufleitung in Verbindung, wobei in der Ablaufzweigleitung die Ventileinrichtung angeordnet ist. An einem mehrstufigen Kolbenverdichter kann mit einer Sammelablaufleitung und einer entsprechenden mit einer Ventileinrichtung versehenen Ablaufzweigleitung an jeder Verdichterstufe auf einfache Weise die Verbindung der Flüssigkeitssäule der hydraulischen Flüssigkeit jeder Verdichterstufe individuell mit dem Ablauf gesteuert werden, um den entsprechenden Verdichterkolben der Verdichterstufe teilweise oder vollständig abzuschalten.

Die Ventileinrichtung ist zweckmäßigerweise als Steuerventil, insbesondere Schieberventil oder Kugelhahn, mit einer Sperrstellung und einer Durchflussstellung ausgebildet. Mit einem derartigen Steuerventil kann auf einfache Weise durch entsprechende Betätigung in Richtung der Durchflussstellung die Flüssigkeitssäule mit dem Ablauf verbunden werden, um zu erzielen, dass der von dem Antriebsstrang angetrieben Kolben die Flüssigkeitssäule zum Ablauf fördert, um die Bewegung und den Verdichterhub des Verdichterkolbens zu steuern.

Besondere Vorteile ergeben sich, wenn die Ventileinrichtung mit einer elektronischen Steuereinrichtung betätigbar ist. Mit einer elektronischen Steuereinrichtung kann durch entsprechende Betätigung der Ventileinrichtungen auf einfache Weise das Verhalten des Verdichters gesteuert werden.

Die Sammelablaufleitung steht zweckmäßigerweise mit einem Behälter, insbesondere einem unter einem Vorspanndruck stehenden Behälter, in Verbindung. Mit einem unter einen Vorspanndruck stehenden Behälter wird erzielt, dass die Flüssigkeitssäule bei geöffneter Ventileinrichtung unter einem bestimmten Gegendruck von dem angetriebenen Kolben zum Behälter gefördert wird. Ein bestimmter Vorspanndruck in der Sammelablaufleitung kann alternativ durch ein Überströmventil in der Sammelablaufleitung erzielt werden.

Besondere Vorteile ergeben sich, wenn gemäß einer Weiterbildung der Erfindung in der Sammelablaufleitung oder der Ablaufzweigleitung mindestens eine Zusatzventileinrichtung angeordnet ist. Mit Zusatzventileinrichtungen kann auf einfache Weise das Verhalten des Verdichters beeinflusst und/oder gesteuert werden.

Die Zusatzventileinrichtung kann gemäß einer Ausführungsform der Erfindung als Überströmventil, insbesondere Druckbegrenzungsventil, ausgebildet sein. Mit einem Druckbegrenzungsventil in der entsprechenden Ablaufzweigleitung wird auf einfache Weise ermöglicht, den Eingangsdruck und/oder den Ausgangsdruck der entsprechenden Verdichterstufe abzusichern, so dass sich die entsprechende Verdichterstufe einem veränderten Eingangsdruck und/oder Ausgangsdruck anpassen kann.

Die Zusatzventileinrichtung kann gemäß einer weiteren Ausführungsform der Erfindung als Druckregelventil und/oder als Durchflussbegrenzungsventil ausgebildet sein. Mit einer derartigen Zusatzventileinrichtung kann auf einfache Weise eine Teillastabschaltung der entsprechenden Verdichterstufe ermöglicht werden.

Der Antriebsstrang umfasst gemäß einer vorteilhaften Ausgestaltungsform der Erfindung eine von einem Antriebsmotor angetriebene Kurbel- oder Exzenterwelle, wobei die Kolben mittels jeweils einer Pleuelstange mit der Kurbelwelle verbunden sind. Der Kolbenverdichter kann hierbei als Linearverdichter ausgebildet sein, bei dem die Kolben eine reine Linearbewegung in dem Verdichterzylinder ausführen und die Pleuelstange mittels einer Lagerung an der Kurbelwelle angeordnet ist. Alternativ kann der erfindungsgemäße Verdichter in Schwenkkolbenbauweise ausgebildet werden, bei dem die Kolben eine Pendelbewegung in dem Verdichterzylinder durchführen und die Pleuelstange an einer Kurbel- oder Excenterwelle starr befestigt werden kann.

Gemäß einer bevorzugten Weiterbildung der Erfindung ist die Flüssigkeitssäule mit einer Versorgungsquelle in Verbindung bringbar. Mit einer Versorgungsquelle kann auf einfache Weise die Flüssigkeitssäule der entsprechenden Verdichterstufe wiederaufgefüllt werden, um eine Zuschaltung der Verdichterstufe zu ermöglichen. Mit einer Versorgungsquelle kann weiterhin auf einfache Weise ein Austausch der Hydraulikflüssigkeit und eine Entlüftung der Flüssigkeitssäule ermöglicht werden.

Die Versorgungsquelle umfasst zweckmäßigerweise eine mit dem Behälter in Verbindung stehende Versorgungspumpe, die in eine Versorgungsleitung fördert, wobei die Verdichterzylinder mittels jeweils der Versorgungszweigleitung mit einer Versorgungsleitung in Verbindung stehen, wobei in der Versorgungszweigleitung jeweils eine Ventileinrichtung angeordnet ist. Mit einer Ventileinrichtung in entsprechenden Versorgungszweigleitungen kann auf einfache Weise die Wiederauffüllung der Flüssigkeitssäule der zugeordneten Verdichterstufe über die in die Versorgungsleitung führende Versorgungspumpe ermöglicht werden.

Gemäß einer möglichen Ausführungsform der Erfindung sind bei einem erfindungsgemäßen Kolbenverdichter die Verdichterstufen in Reihe geschaltet. Mit einem Stufenverdichter, bei dem zumindest zwei Verdichterstufen in Reihe geschaltet sind, wobei eine Verdichterstufe ausgangsseitig mit dem Eingang einer weiteren Verdichterstufe verbunden ist, kann durch die erfindungsgemäße Verbindung einer oder aller Verdichterstufen mit dem Ablauf ein Teillastbetrieb einer Verdichterstufe auf einfache Weise ermöglicht werden. Dadurch wird eine gleichmäßige Belastung des Antriebsstrangs erzielt. Zudem wird es ermöglicht, dass sich die entsprechende Verdichterstufe an unterschiedliche Eingangs- bzw. Ausgangsdrücke anpassen kann, wodurch der erfindungsgemäße Kolbenverdichter in einer weiten Bandbreite von Eingangs- und Ausgangsdrücken betrieben werden kann.

Gemäß einer weiteren möglichen Ausführungsform der Erfindung sind die Verdichterstufen parallel geschaltet. Bei einem derartigen Kolbenverdichter, bei dem jede Verdichterstufe einen separaten Verdichter bildet und eine entsprechenden Förderleistung des verdichteten Medium zur Verfügung stellt, kann durch die erfindungsgemäße teilweise oder vollständige Abschaltung der einzelnen Verdichterstufen auf einfache Weise eine variable und anpassbare Förderleistung zur Verfügung gestellt werden. Mit der erfindungsgemäßen Verbindung der entsprechenden Flüssigkeitssäule der zugeordneten Verdichterstufe kann auf einfache Weise eine multiple Verdichterlösung für variable Förderleistung mit einem gemeinsamen Antriebsstrang realisiert werden. Dabei bilden die teilweise oder vollständig abgeschalteten Verdichterstufen jeweils separate eigenständige Verdichter. Sofern bei einem derartigen mehrstufigen Kolbenverdichter eine höhere Förderleistung benötigt wird, können nacheinander die Verdichterstufen dazugeschaltet werden. Zudem ermöglicht der erfindungsgemäße Verdichter, die installierte Motorleistung des Antriebsmotors optimal auszunutzen. Sofern der ausgangsseitige Gegendruck des verdichteten Mediums niedrig ist, können mehrere Verdichterstufen gleichzeitig betrieben werden. Bei höherem ausgangsseitigen Gegendruck bzw. bei einem Boosterbetrieb können die einzelnen Verdichterstufen auf einfache Weise weggeschaltet werden, um eine Anpassung an die Motorleistung zu ermöglichen.

Durch die erfindungsgemäße Verbindung der Flüssigkeitssäule der entsprechenden Verdichterstufe mit dem Ablauf wird weiterhin bei einem erfindungsgemäßen mehrstufigen Verdichter ermöglicht, dass ausgewählte Verdichterstufen einzeln betrieben werden können. Dadurch wird ein Betrieb ausgewählter Verdichterstufen ermöglicht, ohne dass die anderen Verdichterstufen lauffähig sein müssen, beispielsweise bei einem Störfall einer Verdichterstufe. Bei einem erfindungsgemäßen mehrstufigen Verdichter können bei einem Störfall oder einem Ausfall einer oder mehrere Verdichterstufen die betroffenen Verdichterstufen abgeschaltet und der Verdichter mit den funktionsfähigen Verdichterstufen weiterbetrieben werden.

Der erfindungsgemäße Kolbenverdichter kann derart ausgebildet sein, dass die mittels der Flüssigkeitssäule betriebenen Verdichterkolben mit dem zu verdichtenden Medium direkt in Kontakt stehen und das Medium verdichten. Gemäß einer bevorzugten Weiterbildung der Erfindung ist der Verdichter als ionischer Verdichter ausgebildet, wobei der Verdichterkolben der entsprechenden Verdichterstufe mit einer in dem Verdichterzylinder angeordneten Flüssigkeitssäule einer ionischen Betriebsflüssigkeit in Kontakt steht, die zur Verdichtung des Medium dient. Derartige ionische Verdichter, bei denen das zu verdichtende Medium von der ionischen Flüssigkeitssäule in dem Verdrängerzylinder verdrängt wird, werden bevorzugt zur Verdichtung von gasförmigen Medien, beispielsweise Wasserstoff, verwendet.

Bei einem erfindungsgemäßen mehrstufigen Kolbenverdichter wird ermöglicht, dass durch die Verbindung der Flüssigkeitssäule mit dem Ablauf eine Verdichterstufe oder mehrere Verdichterstufen bei weiterlaufendem Antriebsstrang teilweise oder vollständig abgeschaltet werden können. Die teilweise Abschaltung einzelner Verdichterstufen ermöglicht auf einfache Weise einen Teillastbetrieb ausgewählter Verdichterstufen. Die vollständige Abschaltung einzelner Verdichterstufen ermöglicht die Anpassung der Verdichterleistung an die installierte Motorleistung des Antriebsmotors des Antriebsstranges und/oder die Erzielung einer variablen Verdichterleistung. Zudem wird durch die vollständige Abschaltung einzelner Verdichterstufen ein Weiterbetrieb des Verdichters bei einer gestörten oder funktionsunfähigen Verdichterstufe ermöglicht.

Zudem wird bei einem erfindungsgemäßen mehrstufigen Kolbenverdichter ermöglicht, dass durch die Verbindung der Flüssigkeitssäulen aller Verdichterstufen mit dem Ablauf eine Notabschaltung des Verdichters bei weiterlaufendem Antriebsstrang erzielbar ist. Bei einem erfindungsgemäßen mehrstufigen Kolbenverdichter kann durch die gleichzeitige Verbindung aller Flüssigkeitssäulen der Verdichterstufen mit dem Ablauf ein Notlastabwurf realisiert werden, bei dem alle Verdichterstufen abgeschaltet werden ohne dass der Antriebsstrang sofort zum Stehen gebracht werden müsste.

Weitere Vorteile und Einzelheiten der Erfindung werden anhand der in den schematischen Figuren dargestellten Ausführungsbeispiele näher erläutert. Hierbei zeigt
- Figur 1: eine schematische Darstellung eines erfindungsgemäßen mehrstufigen Kolbenverdichters und
- Figur 2: eine Weiterbildung der Erfindung.

In der Figur 1 ist ein erfindungsgemäßer mehrstufiger Kolbenverdichter 1 dargestellt, der im vorliegenden Ausführungsbeispiel vier Verdichterstufen A, B, C, D umfasst.

Jede Verdichterstufe A, B, C, D umfasst einen in einem Verdichterzylinder 2A, 2B, 2C, 2D längsverschiebbar angeordneten Kolben 3A, 3B, 3C, 3D. Zum gemeinsamen Antrieb der Kolben 3A-3D stehen die Kolben 3A-3D mit einem gemeinsamen Antriebsstrang 4 in trieblicher Verbindung.

Der Antriebsstrang 4 besteht im dargestellten Ausführungsbeispiel aus einer von einem Antriebsmotor 5, beispielsweise einem Elektromotor oder Verbrennungsmotor, angetriebenen Kurbel- bzw. Exzenterwelle 6, wobei die Kolben 3A-3D jeweils mittels einer Pleuelstange 7A-7D mit der Kurbelwelle 6 in mechanischer Verbindung stehen. In der Anlenkung der Pleuelstange 7A-7D an der Kurbel- bzw. Exzenterwelle 6 kann eine Lagerung 8A-8D ausgebildet werden.

Erfindungsgemäß steht jeder Kolben 3A-3D mittels einer Flüssigkeitssäule 9A-9D aus einem inkompressiblen Medium, beispielsweise einer Hydraulikflüssigkeit, in dem Verdichterzylinder 2A-2D mit einem in dem Verdichterzylinder 2A-2D längsverschiebbaren Verdichterkolben 10A-10D in Verbindung, der direkt oder unter Zwischenschaltung einer Flüssigkeitssäule einer ionischen Betriebsflüssigkeit 30A-30D zur Verdichtung des zu verdichtenden Mediums M dient, beispielsweise gasförmigen oder flüssigen Wasserstoffs. Zur Abdichtung des Kolbens 3A-3D gegenüber dem entsprechenden Verdichterzylinder 2A-2D sind schematisch dargestellte Dichtungseinrichtungen vorgesehen.

Die Kinematik der Kurbelwelle 6 und der Pleuelstange 7A-7D führt bei einem angetriebenen Antriebsstrang 4 zu einem vorgegeben, konstanten Kolbenhub KH zwischen einem oberen unteren Totpunkt der entsprechenden Kolben 2A-2D der jeweiligen Verdichterstufen A-D.

Erfindungsgemäß ist weiterhin die jeweilige Flüssigkeitssäule 9A-9D der zugeordneten Verdichterstufe A-D mit einem Ablauf 15 verbindbar.

Hierzu ist eine zu einem Behälter 20 geführte Sammelablaufleitung 21 vorgesehen, an die die jeweiligen Verdichterzylinder 2A-2D mittels jeweils einer entsprechenden Ablaufzweigleitung 22A-22D angeschlossen sind. Zur Steuerung der Verbindung der Flüssigkeitssäule 9A-9D mit der Sammelablaufleitung 21 und somit zum entsprechenden Ablassen von Hydraulikflüssigkeit der zugeordneten Flüssigkeitssäule 9A-9D ist in jeder Ablaufzweigleitung 22A-22D eine Ventileinrichtung 23A-23D angeordnet. Der Behälter 20 kann unter einer geringen Vorspannung stehen.

Die Ventileinrichtung 23A-23D kann als Schieberventil oder Kugelhahn ausgebildet sein, die zwischen einer Durchflussstellung und einer Sperrstellung betätigbar ist.

Zum Wiederauffüllen von Hydraulikflüssigkeit aus dem Behälter 20 in die entsprechende Flüssigkeitssäule 9A-9D der Verdichterstufen A-D ist eine Versorgungsquelle 25 vorgesehen, die eine Versorgungspumpe 26 aufweist, die saugseitig mit dem Behälter 20 in Verbindung steht und förderseitig in eine Versorgungsleitung 27 fördert. Die Verdichterzylinder 2A-2D stehen mittels jeweils einer Versorgungszweigleitung 28A-28D mit der Versorgungsleitung 27 in Verbindung. In den Versorgungsleitungen 28A-28D ist zum entsprechenden Auffüllen von Hydraulikflüssigkeit der zugeordneten Flüssigkeitssäule 9A-9D jeweils eine Ventileinrichtung 29A-29D angeordnet. Die Ventileinrichtung 29A-29D kann als Schieberventil oder Kugelhahn ausgebildet sein, die zwischen einer Durchflussstellung und einer Sperrstellung betätigbar ist.

Durch entsprechende Betätigung der Ventileinrichtung 23A-23D kann Hydraulikflüssigkeit aus der entsprechenden Flüssigkeitssäule 9A-9D abgelassen werden, so dass bei einem vorgegeben und konstanten Kolbenhub KH des zugeordneten Kolbens 3A-3D nach in der Figur 1 oben die in dem Verdichterzylinder 2A-2D geförderte Druckmittelstrom der Hydraulikflüssigkeit der Flüssigkeitssäule 9A-9D bei geöffneter Ventileinrichtung 23A-23D teilweise oder vollständig zum Ablauf 15 und somit in den Behälter 20 gefördert wird. Bei geöffneter Ventileinrichtung 23A-23D wird somit verhindert, dass die von dem mechanisch angetriebenen Kolben 3A-3D geförderte Hydraulikflüssigkeit nicht bzw. lediglich teilweise zu dem zugeordneten Verdichterkolben 10A-10D gelangen kann und eine entsprechende Bewegung des Verdichterkolbens 10A-10D bewirkt. Durch diese Umleitung der geförderten Hydraulikflüssigkeit der Flüssigkeitssäule 9A-9D in die Sammelablaufleitung 21 kann die betroffene Verdichterstufe A-D und somit der Verdichterkolben 10A-10D teilweise oder komplett lastlos und somit bewegungslos geschalten werden. Der Antriebsstrang 4 kann dabei weiterlaufen und die weiteren Verdichterstufen antreiben.

Durch die erfindungsgemäße Verbindung der Flüssigkeitssäule 9A-9D der jeweiligen Verdichterstufe A-D mit dem Ablauf 15 wird somit ermöglicht, den Verdichterhub VH jedes Verdichterkolbens 10A-10D unabhängig von dem konstanten Kolbenhub KH des zugeordneten Kolbens 3A-3D zu variieren und zu verändern, wobei weiterhin ermöglicht wird, den Verdichterkolben 10A-10D vollständig stillzusetzen mit Verdichterhub VH Null. Die Steuerung der Flüssigkeitssäule 9A-9D mit dem Ablauf 15 und somit dem Behälter 20 ermöglicht es somit, einen Verdichterzylinder 10A-10B teilweise oder vollständig abzuschalten. Durch individuelle Ansteuerung der Ventileinrichtung 23A-23D kann weiterhin der Verdichterhub VH jedes Verdichterkolbens 10A-10D unabhängig von dem Verdichterhub der anderen Verdichterkolben der weiteren Verdichterstufen gesteuert und verändert werden.

In der Figur 2 ist eine Weiterbildung der Erfindung anhand einer Verdichterstufe A des erfindungsgemäßen Verdichters 1 verdeutlicht. Die weiteren Verdichterstufen B-D des erfindungsgemäßen Verdichters 1 können entsprechend ausgebildet sein.

Gemäß der Figur 2 ist der Verdichter 1 als ionischer Verdichter 1 ausgebildet, wobei der als Phasentrenner ausgebildete Verdichterkolben 10A, der von der Hydraulikflüssigkeit und somit der Flüssigkeitssäule 9A-9D bewegt wird, mit einer in dem Verdichterzylinder 2A befindlichen Flüssigkeitssäule einer ionischen Betriebsflüssigkeit 30A in Kontakt steht, die einen dem Verdichterhub VH des Verdichterkolbens 10A entsprechenden Verdichterhub am Füllstandspiegel 31 durchführt. Die ionische Betriebsflüssigkeit 30A dient zum Verdichten des Mediums M, das sich in einem von dem Verdrängerzylinder 2A und der ionischen Betriebsflüssigkeit 30A gebildeten Verdrängerraum befindet. Mittels eines Einlassventil 32A und eines Auslassventils 33A an dem Verdichterzylinder 2A kann das Medium M angesaugt und ausgestoßen werden.

In der Figur 2 ist weiterhin eine elektrische Betätigungseinrichtung 40A, beispielsweise ein Magnet oder ein elektrischer Stellantrieb, zur Betätigung der in der Ablaufzweigleitung 22A angeordneten Ventileinrichtung 23A dargestellt. Die Ventileinrichtung 23A ist mittels einer elektronischen Steuereinrichtung 41 betätigbar, die hierzu mit der Betätigungseinrichtung 40A in Verbindung steht.

Gemäß der Figur 2 ist in der Ablaufzweigleitung 22A mindestens eine Zusatzventileinrichtung 50A angeordnet. Im vorliegenden Ausführungsbeispiel ist in der Ablaufzweigleitung 22A als Zusatzventileinrichtung 50A ein Überstromventil 51A, beispielsweise ein Druckbegrenzungsventil, und ein Regelventil 52A, beispielsweise Druckregel- oder Druckbegrenzungsventil, angeordnet.

Bei einem erfindungsgemäßen mehrstufigen Verdichter 1 ergeben sich eine Reihe von Vorteilen.

Bei dem erfindungsgemäßen mehrstufigen Kolbenverdichter 1 sind bei einem gemeinsamen Antriebsstrang 4 mit einem einzigen Antriebsmotor 5 unabhängige Verdichterstufen A-D erzielbar. Bei dem erfindungsgemäßen mehrstufigen Kolbenverdichter 1 mit einem gemeinsamen Antriebsstrang 4 können einzelne Verdichterstufen A-D teilweise oder vollständig abgeschaltet werden und somit im Teillastbetrieb oder lastlos betrieben bzw. einzelne Verdichterkolben bewegungslos geschaltet werden. Dadurch werden eine verbesserte Energieeffizienz und eine verringerte Belastung des Antriebes bei abgeschalteter Verdichterstufe erzielt. Zudem wird bei einem bewegungslos geschalteten Verdichterkolben einer Verdichterstufe eine verringerte Belastung und ein verringerter mechanischer Verschleiß erzielt, beispielsweise an den Dichtungen des Verdichterkolbens und den Oberflächen des Verdichterkolbens sowie des Verdichterzylinders und den Ventilen der Verdichterstufe.

Durch die teilweise oder vollständige Abkopplung einzelner Verdichterstufen vom Antriebsstrang ergibt sich weiterhin eine erhöhte Energieeffizienz im Teillastbetrieb. Zudem kann hierdurch die Belastung des Antriebsstranges gleichmäßig gehalten werden.

Weiterhin wird durch die erfindungsgemäße individuelle Abschaltung der einzelnen Verdichterstufen erzielt, dass sich der Verdichter 1 an veränderte Ein- bzw. Ausgangdrücke des zu verdichtenden Mediums anpassen kann. Bei einem als Stufenverdichter ausgebildeten erfindungsgemäßen mehrstufigen Kolbenverdichter wird somit ein Betrieb in einem vergrößerten Eingangsdruckbereich und ein variables Verdichtungsverhältnis an den entsprechenden Verdichterstufen ermöglicht.

Durch die Anordnung einer oder mehrer Zusatzventileinrichtungen in den Ablaufzweigleitungen der entsprechenden Verdichterstufe ist es möglich, das Verhalten des Verdichters auf einfache Weise zu beeinflussen und/oder zu steuern. Durch Anordnung eines Überströmventils, beispielsweise eines Druckbegrenzungsventils, und/oder eines Regelventils, beispielsweise eines Druckregelventils oder eines Durchflussregelventils, in die entsprechende Ablaufzweigleitung einer Verdichterstufe können auf einfache Weise ein oder mehrere Abschaltungsvarianten (Teillast, Druckbegrenzung, Komplettabschaltung) der entsprechenden Verdichterstufe ermöglicht werden.

## Patentansprüche

1. Mehrstufiger Kolbenverdichter (1) für ein gasförmiges oder tiefkalt verflüssigtes Medium (M) mit mindestens zwei Verdichterstufen (A, B, C, D), die zum gemeinsamen Antrieb mit einem gemeinsamen Antriebsstrang (4) in Wirkverbindung stehen, wobei jede Verdichterstufe (A, B, C, D) einen mit dem Antriebsstrang (4) mechanisch verbundenen Kolben (3A, 3B, 3C, 3D) aufweist, der in einem Verdichterzylinder (2A, 2B, 2C, 2D) längsverschiebbar angeordnet ist, **dadurch gekennzeichnet, dass** der Kolben (3A; 3B; 3C; 3D) der jeweiligen Verdichterstufe (A; B; C; D) mit einer in dem Verdichterzylinder (2A; 2B; 2C; 2D) angeordneten Flüssigkeitssäule (9A; 9B; 9C; 9D) einer inkompressiblen Flüssigkeit in Verbindung steht, die die Kolbenhubbewegung des Kolbens (3A; 3B; 3C; 3D) in
eine Bewegung eines in dem Verdichterzylinder (2A; 2B; 2C; 2D) längsverschiebbar angeordneten Verdichterkolbens (10A; 10B; 10C; 10D) wandelt, wobei die Flüssigkeitssäule (9A; 9B; 9C; 9D) zur Veränderung des Verdichterhubs (VH) des Verdichterkolbens (10A; 10B; 10C; 10D) mit einem Ablauf (15) in Verbindung bringbar ist.

2. Mehrstufiger Kolbenverdichter nach Anspruch 1, **dadurch gekennzeichnet, dass** zur Verbindung der Flüssigkeitssäule (9A; 9B; 9C; 9D) mit dem Ablauf (15) eine Ventileinrichtung (23A; 23B; 23C; 23D) vorgesehen ist.

3. Mehrstufiger Kolbenverdichter nach Anspruch 2, **dadurch gekennzeichnet, dass** die Verdichterzylinder (2A; 2B; 2C; 2D) mittels jeweils einer Ablaufzweigleitung (22A; 22B; 22C; 22D) mit einer Sammelablaufleitung (21) in Verbindung stehen, wobei in der Ablaufzweigleitung (22A; 22B; 22C; 22D) die Ventileinrichtung (23A; 23B; 23C; 23D) angeordnet ist.

4. Mehrstufiger Kolbenverdichter nach Anspruch 2 oder 3, **dadurch gekennzeichnet, dass** die Ventileinrichtung (23A; 23B; 23C; 23D) als Steuerventil, insbesondere Schieberventil oder Kugelhahn, mit einer Sperrstellung und einer Durchflussstellung ausgebildet ist.

5. Mehrstufiger Kolbenverdichter nach einem der Ansprüche 2 bis 4, **dadurch gekennzeichnet, dass** die Ventileinrichtung (23A; 23B; 23C; 23D) mit einer elektronischen Steuereinrichtung (41) betätigbar ist.

6. Mehrstufiger Kolbenverdichter nach einem der Ansprüche 3 bis 5, **dadurch gekennzeichnet, dass** die Sammelablaufleitung (21) mit einem Behälter (20), insbesondere einem unter einem Vorspanndruck stehenden Behälter, in Verbindung steht.

7. Mehrstufiger Kolbenverdichter nach einem der Ansprüche 3 bis 6, **dadurch gekennzeichnet, dass** in der Sammelablaufleitung (21) oder in der Ablaufzweigleitung (22A; 22B; 22C; 22D) mindestens eine Zusatzventileinrichtung (50A) angeordnet ist.

8. Mehrstufiger Kolbenverdichter nach Anspruch 7, **dadurch gekennzeichnet, dass** die Zusatzventileinrichtung (50A) als Überströmventil (51A), insbesondere Druckbegrenzungsventil, ausgebildet ist.

9. Mehrstufiger Kolbenverdichter nach Anspruch 7 oder 8, **dadurch gekennzeichnet, dass** die Zusatzventileinrichtung (50A) als Regelventil (52A), insbesondere Druckregelventil, ausgebildet ist.

10. Mehrstufiger Kolbenverdichter nach einem der Ansprüche 7 bis 9, **dadurch gekennzeichnet, dass** die Zusatzventileinrichtung (50A) als Durchflussbegrenzungsventil ausgebildet ist.

11. Mehrstufiger Kolbenverdichter nach einem der Ansprüche 1 bis 10, **dadurch gekennzeichnet, dass** der Antriebsstrang (4) eine von einem Antriebsmotor (5) angetriebene Kurbel- oder Exzenterwelle (6) umfasst, wobei die Kolben (3A; 3B; 3C; 3D) mittels jeweils einer Pleuelstange (7A; 7B; 7C; 7D) mit der Kurbel- oder Exzenterwelle (6) verbunden sind.

12. Mehrstufiger Kolbenverdichter nach einem der Ansprüche 1 bis 11, **dadurch gekennzeichnet, dass** die Flüssigkeitssäule (9A; 9B; 9C; 9D) mit einer Versorgungsquelle (25) in Verbindung bringbar ist.

13. Mehrstufiger Kolbenverdichter nach Anspruch 12, **dadurch gekennzeichnet, dass** die Versorgungsquelle (25) eine mit dem Behälter (20) in Verbindung stehende Versorgungspumpe (26) umfasst, die in eine Versorgungsleitung (27) fördert, wobei die Verdichterzylinder (2A; 28; 2C; 2D) mittels jeweils einer Versorgungszweigleitung (28A; 28B; 28C; 28D) mit der Versorgungsleitung (27) in Verbindung stehen, wobei in der Versorgungszweigleitung (28A; 28B; 28C; 28D) jeweils eine Ventileinrichtung (29A; 29B; 29C; 29D) angeordnet ist.

14. Mehrstufiger Kolbenverdichter nach einem der Ansprüche 1 bis 13, **dadurch gekennzeichnet, dass** die Verdichterstufen (A; B; C; D) in Reihe geschaltet sind.

15. Mehrstufiger Kolbenverdichter nach einem der Ansprüche 1 bis 13, **dadurch gekennzeichnet, dass** die Verdichterstufen (A; B; C; D) parallel geschaltet sind.

16. Mehrstufiger Kolbenverdichter nach einem der Ansprüche 1 bis 15, **dadurch gekennzeichnet, dass** der Verdichter (1) als ionischer Verdichter ausgebildet ist, wobei der Verdichterkolben (10A; 10B; 10C; 10D) der entsprechenden Verdichterstufe (A; B; C; D) mit einer in dem Verdichterzylinder (2A; 2B; 2C; 2D) angeordneten Flüssigkeitssäule einer ionischen Betriebsflüssigkeit (30A; 30B; 30C; 30D) in Kontakt steht, die zur Verdichtung des Medium (M) dient.

17. Mehrstufiger Kolbenverdichter nach einem der Ansprüche 1 bis16, **dadurch gekennzeichnet, dass** durch die Verbindung der Flüssigkeitssäule (9A; 9B; 9C; 9D) mit dem Ablauf (15) eine Verdichterstufe (A; B; C; D) oder mehrere Verdichterstufen (A, B, C, D) bei weiterlaufendem Antriebsstrang (4) teilweise oder vollständig abgeschaltet werden können.

18. Mehrstufiger Kolbenverdichter nach einem der Ansprüche 1 bis 16, **dadurch gekennzeichnet, dass** durch die Verbindung der Flüssigkeitssäulen (9A, 9B, 9C, 9D) aller Verdichterstufen (A, B, C, D) mit dem Ablauf (15) eine Notabschaltung des Verdichters (1) bei weiterlaufendem Antriebsstrang (4) ermöglicht wird.

## Claims

1. Multiple-stage piston compressor (1) for a gaseous or cryogenically liquefied medium (M) having at least two compressor stages (A, B, C, D) which are operatively connected for joint driving with a common drive train (4), each compressor stage (A, B, C, D) having a piston (3A, 3B, 3C, 3D) which is connected mechanically to the drive train (4) and is arranged longitudinally displaceably in a compressor cylinder (2A, 2B, 2C, 2D), **characterized in that** the piston (3A; 3B; 3C; 3D) of the respective compressor stage (A; B; C; D) is connected to a liquid column (9A; 9B; 9C; 9D) of an incompressible liquid which is arranged in the compressor cylinder (2A; 2B; 2C; 2D) and converts the reciprocal piston movement of the piston (3A; 3B; 3C; 3D) into a movement of a compressor piston (10A; 10B; 10C; 10D) which is arranged longitudinally displaceably in the compressor cylinder (2A; 2B; 2C; 2D), it being possible for the liquid column (9A; 9B; 9C; 9D) to be connected to an outflow (15) in order to change the compressor stroke (VH) of the compressor piston (10A; 10B; 10C; 10D).

2. Multiple-stage piston compressor according to Claim 1, **characterized in that** a valve device (23A; 23B; 23C; 23D) is provided for connecting the liquid column (9A; 9B; 9C; 9D) to the outflow (15).

3. Multiple-stage piston compressor according to Claim 2, **characterized in that** the compressor cylinders (2A; 2B; 2C; 2D) are connected by means of in each case one outflow branch line (22A; 22B; 22C; 22D) to a collecting outflow line (21), the valve device (23A; 23B; 23C; 23D) being arranged in the outflow branch line (22A; 22B; 22C; 22D).

4. Multiple-stage piston compressor according to Claim 2 or 3, **characterized in that** the valve device (23A; 23B; 23C; 24D) is configured as a control valve, in particular a slide valve or ball cock, with a shut position and a throughflow position.

5. Multiple-stage piston compressor according to one of Claims 2 to 4, **characterized in that** the valve device (23A; 23B; 23C; 23D) can be actuated by way of an electronic control device (41).

6. Multiple-stage piston compressor according to one of Claims 3 to 5, **characterized in that** the collecting outflow line (21) is connected to a container (20), in particular a container under a preload pressure.

7. Multiple-stage piston compressor according to one of Claims 3 to 6, **characterized in that** at least one additional valve device (50A) is arranged in the collecting outflow line (21) or in the outflow branch line (22A; 22B; 22C; 22D).

8. Multiple-stage piston compressor according to Claim 7, **characterized in that** the additional valve device (50A) is configured as an overflow valve (51A), in particular a pressure limiting valve.

9. Multiple-stage piston compressor according to Claim 7 or 8, **characterized in that** the additional valve device (50A) is configured as a control valve (52A), in particular a pressure control valve.

10. Multiple-stage piston compressor according to one of Claims 7 to 9, **characterized in that** the additional valve device (50A) is configured as a throughflow limiting valve.

11. Multiple-stage piston compressor according to one of Claims 1 to 10, **characterized in that** the drive train (4) comprises a crankshaft or eccentric shaft (6) which is driven by a drive motor (5), the pistons (3A; 3B; 3C; 3D) being connected by means of in each case one connecting rod (7A; 7B; 7C; 7D) to the crankshaft or eccentric shaft (6).

12. Multiple-stage piston compressor according to one of Claims 1 to 11, **characterized in that** the liquid column (9A; 9B; 9C; 9D) can be connected to a supply source (25).

13. Multiple-stage piston compressor according to Claim 12, **characterized in that** the supply source (25) comprises a supply pump (26) which is connected to the container (20) and delivers into a supply line (27), the compressor cylinders (2A; 2B; 2C; 2D) being connected by means of in each case one supply branch line (28A; 28B; 28C; 28D) to the supply line (27), in each case one valve device (29A; 29B; 29C; 29D) being arranged in the supply branch line (28A; 28B; 28C; 28D).

14. Multiple-stage piston compressor according to one of Claims 1 to 13, **characterized in that** the compressor stages (A; B; C; D) are connected in series.

15. Multiple-stage piston compressor according to one of Claims 1 to 13, **characterized in that** the compressor stages (A; B; C; D) are connected in parallel.

16. Multiple-stage piston compressor according to one of Claims 1 to 15, **characterized in that** the compressor (1) is configured as an ionic compressor, the compressor piston (10A; 10B; 10C; 10D) of the corresponding compressor stage (A; B; C; D) being in contact with a liquid column, arranged in the compressor cylinder (2A; 2B; 2C; 2D), of an ionic operating liquid (30A; 30B; 30C; 30D) which serves to compress the medium (M).

17. Multiple-stage piston compressor according to one of Claims 1 to 16, **characterized in that**, as a result of the connection of the liquid column (9A; 9B; 9C; 9D) to the outflow (15), a compressor stage (A; B; C; D) or a plurality of compressor stages (A, B, C, D) can be switched off partially or completely while the drive train (4) continues to run.

18. Multiple-stage piston compressor according to one of Claims 1 to 16, **characterized in that**, as a result of the connection of the liquid columns (9A, 9B, 9C, 9D) of all the compressor stages (A, B, C, D) to the outflow (15), an emergency switch-off of the compressor (1) is made possible while the drive train (4) continues to run.

## Revendications

1. Compresseur (1) à pistons multi-étages pour un fluide (M) gazeux ou liquéfié par voie cryogénique, comportant au moins deux étages (A, B, C, D) de compresseur qui coopèrent avec un train d'entraînement commun (4) qui les entraîne conjointement, chaque étage (A, B, C, D) du compresseur présentant un piston (3A, 3B, 3C, 3D) relié mécaniquement au train d'entraînement (4) et disposé à coulissement longitudinal dans un cylindre (2A, 2B, 2C, 2D) de compresseur, **caractérisé en ce que** le piston (3A; 3B; 3C; 3D) de chaque étage (A; B; C; D) du compresseur communique avec une colonne (9A; 9B; 9C; 9D) d'un fluide incompressible disposée dans le cylindre (2A; 2B; 2C; 2D) du compresseur, qui convertit le déplacement de poussée du piston (3A; 3B; 3C; 3D) en un déplacement d'un piston (10A; 10B; 10C; 10D) de compresseur disposé à coulissement longitudinal dans le cylindre (2A; 2B; 2C; 2D) du compresseur et **en ce que** la colonne (9A; 9B; 9C; 9D) de liquide peut être amenée à être raccordée à une évacuation (15) en vue de modifier la course (VH) de compression du piston (10A; 10B; 10C; 10D) du compresseur.

2. Compresseur à pistons multi-étages selon la revendication 1, **caractérisé en ce qu'**un dispositif (23A; 23B; 23C; 23D) de soupape est prévu pour assurer la liaison de la colonne (9A; 9B; 9C; 9D) de liquide avec l'évacuation (15).

3. Compresseur à pistons multi-étages selon la revendication 2, **caractérisé en ce que** les cylindres (2A; 2B; 2C; 2D) du compresseur sont reliés chaque fois au moyen d'un conduit (22A; 22B; 22C; 22D) de dérivation de décharge à un conduit (21) de collecte de décharge, le dispositif (23A; 23B; 23C; 23D) de soupape étant disposé dans le conduit (22A; 22B; 22C; 22D) de dérivation de décharge.

4. Compresseur à pistons multi-étages selon les revendications 2 ou 3, **caractérisé en ce que** le dispositif (23A; 23B; 23C; 23D) de soupape est configuré comme soupape asservie et notamment comme soupape asservie ou soupape à bille présentant une position de blocage et une position de passage.

5. Compresseur à pistons multi-étages selon les revendications 2 à 4, **caractérisé en ce que** le dispositif (23A; 23B; 23C; 23D) de soupape peut être actionné à l'aide d'un dispositif (41) de commande électronique.

6. Compresseur à pistons multi-étages selon les revendications 3 à 5, **caractérisé en ce que** le conduit (21) de collecte de décharge est raccordé à un récipient (20) et en particulier à un récipient placé sous une pression de précontrainte.

7. Compresseur à pistons multi-étages selon les revendications 3 à 6, **caractérisé en ce qu'**au moins un dispositif (50A) de soupape supplémentaire est disposé dans le conduit (21) de collecte de décharge ou dans le conduit (22A; 22B; 22C; 22D) de dérivation de décharge.

8. Compresseur à pistons multi-étages selon la revendication 7, **caractérisé en ce que** le dispositif (50A) de soupape supplémentaire est configuré comme soupape de débordement (51A) et en particulier comme soupape de limitation de pression.

9. Compresseur à pistons multi-étages selon les revendications 7 ou 8, **caractérisé en ce que** le dispositif (50A) de soupape supplémentaire est configuré comme soupape de régulation (52A) et en particulier comme soupape de régulation de pression.

10. Compresseur à pistons multi-étages selon les revendications 7 à 9, **caractérisé en ce que** le dispositif (50A) de soupape supplémentaire est configuré comme soupape de limitation de débit.

11. Compresseur à pistons multi-étages selon les revendications 1 à 10, **caractérisé en ce que** le train d'entraînement (4) comporte un arbre (6) à manivelle ou à excentrique entraîné par un moteur d'entraînement (5), les pistons (3A; 3B; 3C; 3D) étant raccordés à l'arbre (6) à manivelle ou à excentrique par une barre de bielle (7A; 7B; 7C; 7D) respective.

12. Compresseur à pistons multi-étages selon les revendications 1 à 11, **caractérisé en ce que** la colonne (9A; 9B; 9C; 9D) de liquide peut être mise en liaison avec une source d'alimentation (25).

13. Compresseur à pistons multi-étages selon la revendication 12, **caractérisé en ce que** la source d'alimentation (25) comporte une pompe d'alimentation (26) raccordée au récipient (20) et qui refoule dans un conduit d'alimentation (27), chacun des cylindres (2A; 2B; 2C; 2D) du compresseur étant raccordé au moyen d'un conduit (28A; 28B; 28C; 28D) de ramification d'alimentation respectif au conduit d'alimentation (27), un dispositif de soupape (29A; 29B; 29C; 29D) respectif étant disposé dans le conduit (28A; 28B; 28C; 28D) de ramification d'alimentation.

14. Compresseur à pistons multi-étages selon les revendications 1 à 13, **caractérisé en ce que** les étages (A; B; C; D) du compresseur sont raccordés en série.

15. Compresseur à pistons multi-étages selon les revendications 1 à 13, **caractérisé en ce que** les étages (A; B; C; D) du compresseur sont raccordés en parallèle.

16. Compresseur à pistons multi-étages selon les revendications 1 à 15, **caractérisé en ce que** le compresseur (1) est configuré comme compresseur ionique, les pistons (10A; 10B; 10C; 10D) des différents étages (A; B; C; D) du compresseur étant en contact avec une colonne de fluide ionique de fonctionnement (30A; 30B; 30C; 30D) disposée dans le cylindre (2A; 2B; 2C; 2D) du compresseur et servant à comprimer le fluide (M).

17. Compresseur à pistons multi-étages selon les revendications 1 à 16, **caractérisé en ce que** le raccordement de la colonne (9A; 9B; 9C; 9D) de liquide avec l'évacuation (15), permet de débrancher complètement ou partiellement un étage (A; B; C; D) du compresseur ou plusieurs étages (A, B, C, D) du compresseur pendant que le train d'entraînement (4) continue à tourner.

18. Compresseur à pistons multi-étages selon les revendications 1 à 16, **caractérisé en ce que** le raccordement des colonnes (9A, 9B, 9C, 9D) de liquide de tous les étages (A,B,C,D) du compresseur avec l'évacuation (15), permet un débranchement d'urgence du compresseur (1) pendant que le train d'entraînement (4) continue de tourner.
